# EUROPÄISCHE PATENTSCHRIFT

(11) **EP 0 217 973 B1**
(45) Veröffentlichungstag und Bekanntmachung des Hinweises auf die Patenterteilung: **07.03.1990**
(21) Anmeldenummer: 85112605.2
(22) Anmeldetag: 04.10.1985
(51) Int. Cl.: B41J 9/133

(54) **Schräger Druckhammer für Anschlagdrucker**
Skewed print hammer for an impact printer
Marteau d'impression en biais pour imprimante par impact

(43) Veröffentlichungstag der Anmeldung: 15.04.1987
(73) Patentinhaber: IBM DEUTSCHLAND GMBH, D-70569 Stuttgart (DE); International Business Machines Corporation, Armonk, N.Y. 10504 (US)
(72) Erfinder: Brügmann, Winfried, Dipl.-Ing., D-7036 Schönaich (DE); Gantz, Bruno, Dipl.-Ing., D-7033 Herrenberg (DE); Ruppert, Werner, Dipl.-Ing., D-7036 Schönaich (DE)
(74) Vertreter: Blutke, Klaus Wilhelm, Dipl.-Ing.

(56) Entgegenhaltungen:
- FR-A- 2 162 757

## Beschreibung

Die Erfindung betrifft einen Druckhammer für einen Anschlagdrucker mit umlaufendem Typenträger.

Bei allgemein bekannten Anschlagdruckern mit umlaufendem Typenträger (z.B. Drucker des Typs IBM 4245) wird der Typenabdruck durch Druckhämmer bewirkt. Die Druckhämmer werden elektromagnetisch durch Antriebe betätigt. Alle Antriebe sind in einer sogenannten Hammerbank zusammengefaßt. An ihr vorbei bewegt sich der Typenträger mit den einzelnen Typenzeichen. Befindet sich ein bestimmtes Zeichen an einer vorgegebenen Druckposition, bewirkt der zu dieser gehörige Antrieb eine Anschlagbewegung des entsprechenden Druckhammers, in deren Folge die gewünschte Type auf dem Aufzeichnungsträger abgedruckt wird.

Die Antriebe für Druckhämmer können z.B. Schwenkanker oder auch linear wirkende Stößelantriebe sein (EP 80 103 387.9 = GE 1-73-026). Besonders im letzten Fall kann der Stößel selbst den Druckhammer tragen, ohne daß die Zwischenschaltung einer Schubstange (push rod) erforderlich ist.

Bei vielen Anschlagdruckern erfolgte bisher der Anschlag des Druckhammers immer senkrecht zur Ebene des Aufzeichnungsträgers (im Druckbereich) bzw. senkrecht zur Ebene, in der das abzudruckende Typenzeichen liegt.

Beim Aufschlagen eines Druckhammers auf ein sich vorbeibewegendes Typenzeichen (Aufzeichnungsträger und Farbband liegen zwischen Druckhammer und Typenträger) ergibt sich durch einen Mitnahmeeffekt eine auf den Druckhammer wirkende Kraftkomponente in Bewegungsrichtung des Typenträgers. Eine solche Horizontalkomponente der Kraft ist unerwünscht; sie führt zu einem relativ verwischten Abdruck des Zeichens und zu einer relativ schlechten, die Druckqualität vermindernden Kantenschärfe.

In der französischen Patentschrift FR-A 2 162 757 ist zur Verbesserung des Druckbildes bei Anschlagdruckern ein solcher beschrieben, bei dem die Anschlagrichtung der Druckhämmer nicht orthogonal zur Aufschlagebene des Aufzeichnungsträgers, sondern schräg dazu erfolgt. Dabei liegen Bewegungsrichtung des umlaufenden Typenbandes und des Druckhammers in einer Ebene, welche senkrecht zur Aufschlagebene des Aufzeichnungsträgers verläuft. Die Bewegungsrichtung des Typenbandes und des Druckhammers bilden einen spitzen Winkel. Die in dieser FR-A 2 162 757 beschriebene Anordnung weist jedoch den Nachteil auf, daß der Druckanschlag nicht drehmomentfrei ist, was sich nachteilig auf die Druckbildqualität auswirkt.

Es ist deshalb Aufgabe der Erfindung, eine Lösung für einen drehmomentfreien schrägen Druckhammeraufschlag vorzusehen.

Diese Aufgabe der Erfindung wird in vorteilhafter Weise durch die im kennzeichnenden Teil des Anspruches 1 angegebenen Maßnahmen gelöst.

Die Erfindung bewirkt eine bessere Kantenschärfe des Zeichenabdruckes und somit eine Verbesserung der Druckqualität.

Als Typenträger kommen z.B. Typenbänder, Typenräder, Typenketten in Betracht.

Ausführungsbeispiele der Erfindung sind in den Zeichnungen dargestellt und werden im folgenden näher beschrieben.

Es zeigen:
Fig. 1 eine ausschnittsweise schematische Darstellung eines schräggestellten Hammers zum Abdruck vom Zeichen, wobei zwischen Anschlagrichtung des Hammers und Bewegungsrichtung der Type ein stumpfer Winkel α gebildet wird;
Fig. 2 eine ausschnittsweise schematische Darstellung eines gemäß Fig. 1 schräggestellten Hammers zum rotationsmomentfreien Abdruck von Zeichen;
Fig. 3 eine ausschnittsweise schematische Darstellung eines schräggestellten Hammers zum Abdruck von Zeichen, wobei zwischen Anschlagrichtung des Hammers und Bewegungsrichtung der Type ein spitzer Winkel gebildet wird;
Fig. 4 eine ausschnittsweise schematische Darstellung eines gemäß Fig. 3 schräggestellten Hammers zum rotationsmomentfreien Abdruck von Zeichen;
Fig. 5 eine schematische ausschnittsweise Darstellung eines gemäß dem Stand der Technik senkrecht auf den Aufzeichnungsträger auftreffenden Hammers;
Fig. 6 eine schematische Darstellung eines herkömmlichen Schwenkanker-Druckhammerantriebes, bei welchem der Schwenkanker mit dem Druckhammer über eine Schubstange verbunden ist.

In den Darstellungen der Fig. 1 bis Fig. 5 wird das Band in Bewegungsrichtung DB mit der Geschwindigkeit VB bewegt. Die Druckhammeranschlagsrichtung ist jeweils mit DH gekennzeichnet. Das Typenband ist jeweils mit 1, eine Bandtype mit 2, das Farbband mit 3 und der Aufzeichnungsträger mit 4 gekennzeichnet.

In Fig. 5 erfolgt der Druckhammeranschlag mit einer Auftreffgeschwindigkeit VHN senkrecht zur Aufzeichnungsträger-4 bzw. senkrecht zur Typenband-1 oder senkrecht zur Ebene des Typenbandzeichens 2. Beim Abdruck des Zeichens 2 auf dem Aufzeichnungsträger 4 unter Zwischenschaltung des Farbbandes 3 entsteht durch die Bewegung des Typenbandes eine auf den Hammer 5 wirkende horizontale Kraftkomponente FB. Durch diese Kraftkomponente kommt es zu einem kantenunscharfen verwischten Abdruck des Zeichens auf dem Aufzeichnungsträger. Die für dieses "Verschmieren" des Druckbildes wesentlichen Einflußgrößen sind die Relativgeschwindigkeit des Typenzeichens zum Aufzeichnungsträger und die Kontaktzeit des Druckhammers auf dem Aufzeichnungsträger. Bei herkömmlichen Hämmern ist die Relativgeschwindigkeit zwischen Typenzeichen und dem Hammer in Horizontalrichtung gleich der Typenbandgeschwindigkeit.

Wie aus einigen der nachfolgend erläuterten Darstellungen hervorgeht, kann dieses Verschmieren des Druckbildes durch eine entsprechende Schrägstellung des Hammers vermieden werden. Durch einen zur Type schräggestellten Hammer wird das Papier, das eine gewisse Elastizität aufweist, durch eine auf den Hammer während der Kontaktzeit wirkende Horizontalkomponente mitgenommen und somit die Relativgeschwindigkeit zwischen der sich bewegenden Drucktype und dem Aufzeichnungsträger samt Farbband verringert. Bei gleicher Kontaktzeit wie bei einer bekannten Anordnung gemäß Fig. 5 wird somit bei einem schräggestellten Hammer gemäß Fig. 1 die Schmierbreite beim Abdruck eines Zeichens verringert. In Fig. 1 ist die Schrägstellung des Druckhammers 6 durch einen stumpfen Winkel α zwischen der Druckhammeranschlagsrichtung DH und der Bewegungsrichtung DB des Typenbandes 1 gekennzeichnet. Dabei wird vorausgesetzt, daß die Aufzeichnungsträgerebene und die Typenbandebene bzw. die Typenzeichenebene im Druckbereich einander parallel verlaufen. Beim Druckanschlag hat der Druckhammer eine Auftreffgeschwindigkeit VH, wobei dieser Geschwindigkeitsvektor durch die Schrägstellung des Hammers eine Aufteilung in eine Horizontalkomponente VHH und in eine Normalkomponente VHN erfährt. Die Relativgeschwindigkeit Vreiativ ergibt sich als Differenz aus der Typenbandgeschwindigkeit VB zur Horizontalkomponente VHH der Geschwindigkeit VH. Vrelativ = VB - VHH < VB

Bei dieser Anordnung der Schrägstellung des Hammers um den stumpfen Winkel a reduziert sich die Relativgeschwindigkeit zwischen Typenband und Aufzeichnungsträger im Vergleich zu der Anordnung nach Fig. 5.

Fig. 2 zeigt eine ausschnittsweise schematische Darstellung eines gemäß Fig. 1 schräggestellten Hammers zum rotationsmomentfreien Abdruck von Typenbandzeichen. Durch die Schrägstellung des Druckhammers 8 ergibt sich ein Rotationsmoment MFB am resultierenden Hebelarm L im Punkt P1. Dieser Hebelarm L wird von dem Abstand des Aufschlagpunktes des Hammers bis zum Eintrittspunkt des Hammers 8 in seine Führung 9 gebildet. Wenn der Hammer durch einen linear wirkenden Stößel gebildet wird, ist eine solche Führung ohnehin aus konstruktiven Gründen vorgegeben. Im Falle eines achsengeführten Schwenkhammers würde sich die resultierende Hebelarmlänge aus dem Abstand der Ebene des Druckhammeraufschlags zur Achsenführung ergeben. Den durch die Kraft FB und der gedachten Hebelarmlänge L gebildeten Drehmoment MFB soll ein gleichgroßes Drehmoment MFH entgegenwirken. Dadurch soll ein drehmomentfreier Druckhammeraufschlag erreicht werden. Drehmomentbehaftete Druckanschläge würden zu verschieden starken Kantenabdrucken der Zeichen führen. So würde z. B. beim Abdruck des Zeichens H der erste der vertikal verlaufenden H-Schenkel eine von dem zweiten unterschiedliche Kantenschärfe aufweisen. Zur Vermeidung dieses unerwünschten Effektes wird, wieaus Fig. 2 zu ersehen ist, der vordere Teil des Hammers unsymmetrisch gestaltet, indem in seinem vorderen anschlagsnahen Teil eine Masseerweiterung 8-2 links der punktierten Linie entgegen der Bewegungsrichtung DB des Typenbandes 1 vorgesehen wird. Dadurch ergibt sich beim Druckanschlag ein Drehmoment MFH, das dem Drehmoment MFB entgegenwirkt. Sind die Absolutbeträge beider Drehmomente gleich groß, ergibt sich ein drehmomentfreier Druckanschlag mit den damit verbundenen bereits erwähnten Vorteilen. An der Aufteilung des Geschwindigkeitsvektors VH in die Komponenten VHN und VHH ändert sich bei Beibehaltung des Winkels a im Vergleich zur Anordnung nach Fig. 1 nichts. Somit ist auch die Relativgeschwindigkeit
Vrelaliv = VB - VHH < VB
die gleiche wie bei der Anordnung nach Fig. 1.
Das resultierende Drehmoment
Mresuit = MFB - MFH wird zu 0, wenn beide Drehmomente einander entgegengesetzt und ihren Absolutbeträgen nach gleich groß sind.

Fig. 3 zeigt eine ausschnittsweise schematische Darstellung eines schräggestellten Hammers zum Abdruck von Typenbandzeichen, wobei zwischen Anschlagrichtung des Hammers und Bewegungsrichtung des Typenbandes ein spitzer Winkel β gebildet wird. Der Geschwindigkeitsvektor VH' in der Druckhammeranschlagsrichtung DH wird beim Druckanschlag in die horizontale Geschwindigkeitskomponente VHH' und die Normalgeschwindigkeit VHN' zerlegt. Dadurch ergibt sich beim Druckanschlag eine vergrößerte Relativgeschwindigkeit Vrelativ = VB + VHH' > VB.
Durch die vergrößerte Relativgeschwindigkeit verkürzt sich die Kontaktzeit für den Druckanschlag; der Hammer wird stärker reflektiert.

Fig. 4 zeigt eine ausschnittsweise schematische Darstellung eines gemäß Fig. 3 schräggestellten Hammers zum rotationsmomentfreien Abdruck von Typenbandzeichen. Der Hammer wird analog zur Darstellung gemäß Fig. 2 so ausgebildet, daß das durch die Kraft FB und die gedachte Hebelarmlänge L bedingte Drehmoment MFB (auf Punkt B2 der Führung 19 bezogen) durch eine entsprechende unsymmetrische Gestaltung des Druckhammers kompensiert wird. Diese Gestaltung wird dadurch erreicht, daß der anschlagsnahe Teil des Druckhammers eine Masseerweiterung 9-2 (links der punktierten Linie) entgegen der Bewegungsrichtung DB des Typenbandes erfährt. Dadurch kommt die Flächenmitte des unsymmetrischen Hammers links von dem eigentlichen Hauptkraftvektors (gleiche Richtung wie VH') des Hammers zu liegen, wodurch dem Hammer beim Aufschlagen auf eine Type ein nach links drehendes Drehmoment MFS verliehen wird. Sind beide Drehmomente entgegengesetzt und ihrem Absolutbetrag nach gleich groß, wird der Druckanschlag des Hammers drehmomentenfrei.

Fig. 6 zeigt eine schematische Darstellung eines herkömmlichen Schwenkanker-Druckhammerantriebes, bei welchem der Schwenkanker 10 mit dem Druckhammer 11 über eine Schubstange 12 verbunden ist. Der weichmagnetische Schwenkanker 10 ist um eine Achse 13 schwenkbar. Der Schwenkanker 10 wird durch einen Elektromagneten 14, aus Spule 14-1 und Joch 14-2 bestehend, betätigt. Beim Anziehen des Schwenkankers 10 an das Joch des Elektromagneten wird die Schubstange 12 in Pfeilrichtung bewegt, wodurch der eigentliche Druckhammer 11 in Richtung P angetrieben wird. Dabei schwenkt dieser leicht um seine Achse 15. Dem Rückführen des betätigten Druckhammers 11 dient eine Druckfeder 16. Der Druckhammer 11 führt senkrecht zur Bewegung des nicht dargestellten Typenträgers einen Druckanschlag aus. Die damit verbundenen Nachteile wurden bereits in Zusammenhang mit Fig. 5 beschrieben.

## Patentansprüche

Druckhammer für einen Anschlagdrucker mit umlaufendem Typenträger, bei dem die Druckhammeranschlagrichtung schräg zur Typenträgerebene (im Druckbereich) angeordnet ist, wobei die Bewegungsrichtung DB des umlaufenden Typenträgers (1) und die Druckhammeranschlagrichtung einen von einem rechten Winkel abweichenden Winkel bilden und in einer Ebene liegen, welche senkrecht zur Typenträgerebene liegt, dadurch gekennzeichnet, daß der Winkel ein spitzer oder ein stumpfer Winkel ist und daß der Druckhammer (8, 9) in seinem vorderen anschlagsnahen Teil eine Masseerweiterung (8-2, 9-2) auf seiner der Bewegungsrichtung (DB) des Typenträgers (1) abgewandten Seite für einen drehmomentfreien Druckanschlag aufweist.

## Claims

Print hammer for an impact printer with a revolving type carrier, wherein the print hammer impact direction is inclined to the type carrier plane (in the print area), with the direction of movement DB of the revolving type carrier (1) and the print hammer impact direction forming an angle other than a right angle and lying in a plane perpendicular to the type carrier plane, characterized in that the angle is an acute or an obtuse one, and that the print hammer (8, 9) in its front portion close to its point of impact has an increased mass (8-2, 9-2) on its side averted from the direction of movement (DB) of the type carrier (1) for a torque-free impact motion.

## Revendications

Marteau d'impression pour une imprimante par impact avec porte-caractères rotatif, dans lequel la direction d'impact du marteau d'impression est orientée en biais par rapport au plan du porte-caractères (dans la zone d'impression), la direction de mouvement (DB) du porte-caractères rotatif (1) et la direction d'impact du marteau d'impression faisant un angle différent d'un angle droit et étant situées dans un plan qui est orienté perpendiculairement au plan du porte-caractères, caractérisé en ce que l'angle est un angle aigu ou un angle obtus et en ce que le marteau d'impression (8, 9) comporte dans sa partie avant proche de l'impact un élargissement (8-2, 9-2), sur son côté opposé à la direction de mouvement (DB) du porte-caractères (1), pour un impact d'impression exempt de couple.
